# EUROPÄISCHE PATENTSCHRIFT

(11) **EP 2 953 213 B1**
(45) Veröffentlichungstag und Bekanntmachung des Hinweises auf die Patenterteilung: **21.09.2016**
(21) Anmeldenummer: 15170670.2
(22) Anmeldetag: 04.06.2015
(51) Int. Cl.: H01R 13/645

(54) **STECKVERBINDERANORDNUNG UND KODIERELEMENT HIERZU SOWIE VERFAHREN ZUR KODIERUNG EINER STECKVERBINDERANORDNUNG**
CONNECTOR ASSEMBLY AND ENCODING ELEMENT FOR SAME AND METHOD FOR ENCODING A CONNECTOR ASSEMBLY
SYSTÈME DE CONNECTEUR À FICHES ET ÉLÉMENT DE CODAGE ASSOCIÉ ET PROCÉDÉ DE CODAGE D'UN SYSTÈME DE CONNECTEUR À FICHES

(30) Priorität: 05.06.2014 DE 102014107948
(43) Veröffentlichungstag der Anmeldung: 09.12.2015
(73) Patentinhaber: Wago Verwaltungsgesellschaft mbH, 32423 Minden (DE)
(72) Erfinder: Mastel, Rudolf, 32457 Porta Westfalica (DE); Licht, Cord-Henrik, 31737 Rinteln (DE)
(74) Vertreter: Gerstein, Hans Joachim

(56) Entgegenhaltungen:
- EP-A1- 0 573 396
- DE-A1- 4 420 984
- DE-A1-102008 049 574
- DE-B4-102011 051 567
- JP-A- H0 621 670
- JP-A- H0 845 612
- JP-B2- 4 475 537

## Beschreibung

Die Erfindung betrifft eine Steckverbinderanordnung mit einem Steckverbinder und einem Gegensteckverbinder, die jeweils ein Isolierstoffgehäuse und Steckkontakte in dem Isolierstoffgehäuse und korrespondierend zueinander zum Zusammenstecken und zum elektrisch leitenden Verbinden zugeordneter Steckkontakte im zusammengesteckten Zustand ausgestaltete Steckkonturen haben und mit mindestens einem Kodierelement, das verschiebbar an den Steckkonturen des Steckverbinders und Gegensteckverbinders aufnehmbar ist und eine zulässige Steckposition für das Zusammenstecken von Steckverbinder und Gegensteckverbinder festlegt.

Die Erfindung betrifft weiterhin ein Kodierelement für eine solche Steckverbinderanordnung sowie ein Verfahren zur Kodierung einer solchen Steckverbinderanordnung mit mindestens einem solchen Kodierelement.

Bei Steckverbinderanordnungen sind die Steckkonturen durch Ausformung der Isolierstoffgehäuse jeweils so passend aufeinander abgestimmt, dass ein Steckverbinder nur in einer zulässigen Steckposition mit einem Gegensteckverbinder verbunden werden kann und ein Fehlstecken sicher verhindert wird.

Es gibt aber Einsatzbereiche, bei denen gleichartige Steckverbinder bzw. Gegensteckverbinder für unterschiedliche Funktionen genutzt werden und ein Vertauschen gleichartiger Steckverbinder sicher verhindert werden muss. Hierzu ist bekannt, die Steckverbinder und/oder Gegensteckverbinder mit separaten Kodierelementen zu versehen, die bedarfsweise an der Steckkontur der Isolierstoffgehäuse angebracht werden.

DE 10 2011 051 567 B4 zeigt eine Steckverbindungsanordnung mit einem Kodierelement, das als länglich geformter Kodierstift zur Anordnung in einer nutförmigen Ausnehmung der Steckverbindungsanordnung ausgebildet ist. Das Kodierelement hat eine sich verändernde Breite und einen nach Außen gewölbten Bereich. Zwischen den sich gegenüberliegenden Seitenflächen im Bereich der Auswölbung ist eine Aussparung vorgesehen, die eine Federwirkung auf das Kodierelement hat, um die gewölbten Seitenflächen passgenau in die nutförmige Ausnehmung einzubringen und dort zu halten.

Aus EP 2 091 108 A1 ist eine Steckverbindung bekannt, bei der Kodierelemente als vormontierbare Einheit an jeweils zumindest einem der Steckverbinderteile vormontiert werden. Beim erstmaligen axialen Zusammenstecken der beiden Steckverbinderteile legt sich eines von zwei zur Kodiervorrichtung vormontierten Kodierelemente an dem jeweils anderen Steckverbinderteil fest und verbleibt nach dem ersten Lösen der zusammengesteckten Steckverbinderteile an diesem anderen Steckverbinderteil. Zwei eine Kodiervorrichtung bildende zusammengehörige Kodierelemente werden somit zuerst zusammen an einem ersten Steckverbinderteil montiert und mit diesem ausgeliefert. Bei erstmaliger Nutzung werden die beiden Kodierelemente dann vereinzelt und eines der Kodierelemente von dem ersten Steckverbinderteil mit dem korrespondierenden Kodierelement und mit dem zweiten Steckverbinderteil verrastet. Beim späterem Gebrauch der Steckverbinder wird durch die nunmehr separierten Kodierelemente eine Kodierung erreicht.

EP 0 235 339 A1 offenbart einen mehrpoligen Steckverbinder, deren Steckerteil und Buchsenteil eine aufeinander abgestimmte Kontur haben, die zusammen Steckaufnahmen für daran einsetzbare Kodierelemente bilden. Hierzu sind an der Oberseite des Steckerteils bzw. an der oberen Innenwand des Buchsenteils Schwalbenschwanzführungen sowie zusätzliche Nuten und Rippen vorhanden. Die Kodierelemente werden in die Schwalbenschwanzführungen eingeschoben.

GB 1 568 189 A zeigt eine Steckverbinderanordnung mit einem Kodierelement, das ein verjüngtes Ende hat. Das Kodierelement wird mit dem breiteren Ende in einen Steckverbinder eingesetzt und dort gehalten. Beim Aufstecken eines Gegensteckverbinders taucht das verjüngte Ende in eine Kontur des Gegensteckverbinders ein, ohne eine Kraftverbindung einzugehen.

Ausgehend hiervon ist es Aufgabe der vorliegenden Erfindung, eine verbesserte Steckverbinderanordnung sowie ein verbessertes Kodierelement sowie ein Verfahren zum Kodieren einer Steckverbinderanordnung zu schaffen.

Die Aufgabe wird mit der Steckverbinder mit den Merkmalen des Anspruchs 1 sowie mit dem Kodierelement mit den Merkmalen des Anspruchs 13 sowie durch
das Verfahren mit den Merkmalen des Anspruchs 19 gelöst. Vorteilhafte Ausführungsformen sind in den Unteransprüchen beschrieben.

Für eine aus einem Steckverbinder und einem Gegensteckverbinder sowie mindestens einem Kodierelement gebildete Steckverbinderanordnung wird vorgeschlagen, dass die Steckkonturen sowohl des Steckverbinders als auch des Gegensteckverbinders Verbindungselemente haben. Weiterhin hat das mindestens eine Kodierelement mindestens zwei voneinander beabstandete Verbindungselemente. Die Verbindungselemente des Kodierelementes sind zur lösbaren formschlüssigen und/ oder kraftschlüssigen Verbindung mit einem jeweils zugeordneten Verbindungselement des Steckverbinders oder Gegensteckverbinders ausgebildet. Das mindestens eine Kodierelement ist dabei von Außen in einem Zustand, bei dem der Steckverbinder und der Gegensteckverbinder zumindest teilweise zusammengesteckt sind, zugänglich und verschiebbar. Damit kann die formschlüssige lösbare Verbindung der zugeordneten Verbindungselemente von Kodierelement und Steckverbinder gelöst werden und das Kodierelement nach einer Verschiebung in Richtung des Gegensteckverbinders mittels der zugeordneten Verbindungselemente des Kodierelementes und des Gegensteckverbinders nunmehr mit dem Gegensteckverbinder verbunden werden.

Gemäß der Lehre der vorliegenden Erfindung ist das Kodierelement damit entweder mit dem Steckverbinder oder mit dem Gegensteckverbinder formschlüssig und/oder kraftschlüssig verbindbar. Diese formschlüssige Verbindung kann aufgehoben werden, um das Kodierelement wahlweise entweder mit dem Steckverbinder oder mit dem Gegensteckverbinder formschlüssig und/oder kraftschlüssig zu verbinden.

Das Kodierelement wird somit sozusagen umgerastet, um damit eine bestimmte Kodierung von Steckverbinder und Gegensteckverbinder festzulegen.

Im Auslieferungszustand wird das Kodierelement form- und/oder kraftschlüssig verbunden am dem Steckverbinder oder Gegensteckverbinder ausgeliefert. Bei der ersten Inbetriebnahme kann dann ein Umrasten von mindestens einem ausgewählten Kodierelement erfolgen, das dann vom Steckverbinder gelöst und mit dem Gegensteckverbinder verbunden wird oder umgekehrt. Denkbar ist auch, dass vor dem Zusammenstecken ausgewählte, mit ausgelieferte und verbundene Kodierelemente vom Steckverbinder bzw. Gegensteckverbinder vollkommen entfernt werden. Das Verschieben und "Umrasten" des Kodierelementes wird dadurch ermöglicht, dass das Kodierelement jeweils ein Verbindungselement für den Steckverbinder und für den Gegensteckverbinder hat, die voneinander beabstandet sind. Die Verbindungselemente können sich hierzu beispielsweise in Längserstreckungsrichtung des Kodierelementes gegenüberliegen, d.h. an den diametral gegenüberliegenden Endbereichen des Kodierelementes angeordnet sein. Denkbar ist aber auch, dass sich die Verbindungselemente quer zur Längserstreckungsrichtung gegenüberliegen. Sie können dann bedarfsweise noch in Längserstreckungsrichtung beabstandet sein.

Das Kodierelement hat somit eine Führungskontur zur linear verschiebbaren Aufnahme an einem Steckverbinder und einem Gegensteckverbinder der Steckverbinderanordnung sowie voneinander beabstandete Verbindungselemente (z.B. an einander gegenüberliegenden Endabschnitten) zur lösbaren formschlüssigen und/oder kraftschlüssigen Verbindung mit einem jeweils zugeordneten Steckverbinder oder Gegensteckverbinder. Im zusammengesteckten Zustand von Steckverbinder und Gegensteckverbinder ist das Kodierelement somit entweder lösbar und form- und/oder kraftschlüssig mit dem Steckverbinder oder mit dem Gegensteckverbinder verbunden. Die Verbindung kann durch Verschiebung des Kodierelementes nach Aufhebung der lösbaren Verbindung gewechselt werden.

Die Kodierung einer Steckverbinderanordnung erfolgt somit durch
- formschlüssiges und/oder kraftschlüssiges lösbares Verbinden des mindestens einen Kodierelementes an dem Steckverbinder;
- Zusammenstecken des Steckverbinders mit einem Gegensteckverbinder und
- Lösen der Verbindung mindestens eines ausgewählten Kodierelementes mit dem Steckverbinder, Verschieben des ausgewählten Kodierelementes in Richtung Gegensteckverbinder und formschlüssiges und/oder kraftschlüssiges lösbares Verbinden des ausgewählten Kodierelementes mit dem Gegensteckverbinder.

Die Kodierelemente können somit bereits werksseitig an einem ersten Steckverbinderbauteil montiert werden. Vom Nutzer kann die Kodierung je nach Bedarf individuell durch Verschieben und Verrasten der ausgewählten Kodierelemente an dem zweiten Steckverbinderbauteil eingestellt werden. Damit sind keine separaten Kodierelemente als vom Benutzer noch zu montierende Einzelteile mehr vorhanden.

Unter einem Steckverbinder wird ein Steckerteil oder Buchsenteil und unter einem Gegensteckverbinder das hierzu korrespondierende Steckverbinderteil, d. h. bei einem Stecker ein Buchsenteil oder bei einer Buchse das Steckerteil verstanden.

Unter einer lösbaren Verbindung ist zu verstehen, dass das Verbindungselement des Steckerteils oder Gegensteckerteils so mit dem Verbindungselement des Kodierelementes ineinander greift, dass die beiden Verbindungspartner, nämlich der Steckverbinder oder Gegensteckverbinder und das hiermit verbundene Kodierelement nicht mehr ohne weiteres voneinander gelöst werden können. Dies gelingt z. B. dadurch, dass ein Abschnitt des einen Verbindungselementes einem Abschnitt des anderen Verbindungselementes bei Herausziehen des Kodierelementes im Weg steht und somit ein Anschlag, d.h. eine Verrastung gebildet wird. Denkbar ist aber auch, dass die Verbindung durch einen Kraftschluss bereitgestellt wird, bei der ein Verbindungselement eine Kraft auf das zugeordnete andere Verbindungselement ausübt. Dies kann beispielsweise durch einen Federarm des Kodierelementes erfolgen, der durch Reibschluss eine lösbare Verbindung zwischen Kodierelement und Steckverbinder bzw. Gegensteckverbinder bereitstellt. Denkbar ist aber auch eine Kombination einer formschlüssigen und einer kraftschlüssigen lösbaren Verbindung.

Die Verbindungselemente des Steckverbinders und des Gegensteckverbinders sind vorzugsweise als Rastmulden ausgebildet. Die Verbindungselemente des mindestens einen Kodierstiftes sind hingegen als Rastfinger ausgebildet. Die Rastfinger und Rastmulden haben dabei eine zum Einstecken eines Rastfingers in eine Rastmulde und zum lösbaren Verbinden des in die Rastmulde eingesteckten Rastfingers mittels eines Rastanschlages und/oder durch Kraftschluss angepasste Kontur. So ist denkbar, dass der Rastfinger in eine Rastmulde eingesteckt und mit Hilfe eines vorspringenden Abschnitts oder Federarms ein Reibschluss auf die Innenwand der Rastmulde ausgeübt wird. Dieser muss zum Lösen der Verbindung und Verschieben des Kodierelements überwunden werden. Eine solche Verschiebung kann z. B. mit Hilfe eines von Außen auf das Kodierelement einwirkenden Schraubendrehers erreicht werden.

Das Kodierelement ist dabei dennoch immer noch so an dem Steckverbinder oder Gegensteckverbinder gesichert, dass es im nicht zusammengesteckten Zustand nicht ohne weiteres herausfällt.

Der Rastfinger und die Rastmulde können in einer anderen Ausführungsform aber auch einen Rastanschlag zur Ausbildung einer formschlüssigen Verbindung bilden. Hierzu kann der Rastfinger einen Rastvorsprung haben, der mit einer Vertiefung in der Rastmulde zusammenwirkt. Die Rastfinger erstrecken sich dabei vorzugsweise in Längserstreckungsrichtung des Kodierstiftes. Dabei ist vorzugsweise beidseits des Kodierstiftes an den einander diametral gegenüberliegende Enden jeweils ein Rastfinger vorhanden. Diese Rastfinger haben dabei seitlich vorstehende Rastvorsprünge, mit denen das Kodierelement lösbar und formschlüssig an dem zugeordneten Verbindungselement des Steckverbinders oder Gegensteckverbinders festgelegt werden kann.

Die Rastmulden sind vorzugsweise als Nuten mit Vertiefungen an den Nutwänden zur Aufnahme zugeordneter Rastvorsprünge eines in die Rastmulde eingesteckten Rastfingers eines Kodierelementes ausgebildet.

Denkbar ist aber auch eine umgekehrte Variante, bei der die Verbindungselemente des Steckverbinders und Gegensteckverbinders als Rastfinger und die Verbindungselemente des Kodierelementes als Rastmulden ausgebildet sind. Die Rastfinger und die Rastmulden haben dabei eine zum Einstecken eines Rastfingers in eine Rastmulde und zum lösbaren formschlüssigen und/oder kraftschlüssigen Verbinden des in eine Rastmulde eingesteckten Rastfingers mittels eines Rastanschlags und/oder durch Kraftschluss angepassten Kontur.

Eine weiter bevorzugte Ausführungsform sieht vor, dass das Kodierelement auf einander diametral gegenüberliegenden Seiten, die im eingesteckten Zustand einerseits dem Steckverbinder und andererseits dem Gegensteckverbinder zugewandt sind, jeweils eine sich in Längserstreckungsrichtung des Kodierelementes verlaufende Arretiernut hat. Von der angrenzenden Fläche des Steckverbinders und des Gegensteckverbinders ragen Arretiernasen ab. In Abhängigkeit der Steckposition ragt eine Arretiernase in eine zugeordnete Arretiernut hinein und bildet einen Anschlag, der das Kodierelement in der Steckposition entweder an dem Steckverbinder oder an dem Gegensteckverbinder sichert. Die andere Arretiernase ragt dabei nicht in die zugeordnete Arretiernut hinein.

Besonders vorteilhaft ist es, wenn die Steckkonturen des Steckverbinders und des Gegensteckverbinders Linearführungen zur linear verschiebbaren Aufnahme mindestens eines Kodierelementes haben.

Das mindestens eine Kodierelement hat dann eine an die Linearführung angepasste Führungskontur. Damit wird das mindestens eine Kodierelement linear verschiebbar an einem Steckverbinder und dem Gegensteckverbinder gehalten und geführt.

Die Führungskontur des mindestens einen Kodierelementes und die Linearführungen können dabei bevorzugt eine Schwalbenschwanzführung bilden. Damit wird das Kodierelement nicht nur linear geführt sondern auch an einem Steckverbinder bzw. Gegensteckverbinder gehalten.

Die Schwalbenschwanzführung kann dadurch realisiert werden, dass das Kodierelement auf einander gegenüberliegenden Seitenflächen jeweils eine sich in Längserstreckungsrichtung des Kodierelementes erstreckenden Nut mit schräg oder gekrümmt aufeinander zu verlaufenden Wänden hat.

Besonders vorteilhaft ist es, wenn das mindestens eine Kodierelement an einander gegenüberliegenden Seiten vorstehende Haltenoppen hat. Die Linearführungen weisen dabei einen Halteabschnitt auf, in dem eine durch die Linearführung gebildete Halteleiste kraftschlüssig an einem zugeordneten Haltenoppen eines eingeführten und mit dem Steckverbinder oder Gegensteckverbinder verbundenen Kodierstiftes anliegt. Die Linearführungen haben weiterhin einen verbreiterten Entnahmeabschnitt, in dem die Linearführung nicht im Eingriff mit einem zugeordneten Haltenoppen steht. Durch die kraftschlüssige Verbidnung der mindestens einen Halteleiste des Steckverbinders mit einer zugeordneten Haltenoppe des Kodierelementes wird das Kodierelement mit dem Steckverbinder verbunden. Dann besteht auch im Steckzustand des Gegensteckverbinders, der auf dem Steckverbinder aufgesteckt ist, keine form- und/oder kraftschlüssige Verbindung des Kodierelementes mit dem Gegensteckverbinder. Erst durch Umrasten kann bei Verschiebung des Kodierelementes die kraftschlüssige Verbindung mit dem Steckverbinder aufgehoben und eine kraftschlüssige Verbindung von Halteleisten des Gegensteckverbinders mit zugeordneten Haltenoppen des Kodierelementes hergestellt werden. Nach Verschiebung des Kodierelementes und Verbindung mit dem Steckverbinder oder Gegensteckverbinder wird der Haltenoppen somit in eine Position verlagert, bei der er kraftschlüssig an der Halteleiste im schmaleren Halteabschnitt anliegt.

Dabei ist es besonders vorteilhaft, wenn an den diametral gegenüberliegenden Seitenwänden jeweils zwei Haltenoppen vorhanden sind. Die Paare von Haltenoppen sind dann an einer Seitenwand jeweils höhenversetzt sowie in Längserstreckungsrichtung des Kodierelementes versetzt zueinander angeordnet. Damit ist die Einsteckrichtung und Einstecklage des Kodierelementes beliebig.

Das mindestens eine Kodierelement ist besonders vorteilhaft spiegel- oder punktsymmetrisch ausgestaltet, so dass das Kodierelement unbeschadet der Einsteckrichtung und der Orientierung in eine zugeordnete Linearführung des Steckverbinders oder Gegensteckverbinders eingeschoben und dort verrastet werden kann.

Unter "Verrasten" wird ein lösbares Verbinden im weitestgehenden Sinne verstanden, wie ein formschlüssiges Verbinden, z. B. mit Hilfe eines Anschlages, ein kraftschlüssiges Verbinden oder eine Kombination hiervon.

Die Erfindung wird nachfolgend anhand eines Ausführungsbeispiels mit den beigefügten Zeichnungen näher erläutert. Es zeigen:
- Figur 1: - perspektivische Ansicht einer Steckverbinderanordnung mit einem Steckverbinder, einem Gegensteckverbinder und mit verschiebbaren Kodierelementen;
- Figur 2: - Draufsicht auf die Steckverbinderanordnung aus Figur 1;
- Figur 3: - perspektivische Ansicht eines Kodierelementes für die Steckverbinderanordnung aus Figur 1 und 2;
- Figur 4: - Draufsicht auf das Kodierelement auf Figur 3,
- Figur 5: - Seitenansicht des Kodierelementes aus Figur 3 und 4;
- Figur 6: - Frontansicht des Kodierelementes aus Figuren 3 bis 5;
- Figur 7: - perspektivische Ansicht des Steckverbinders der Steckverbinderanordnung aus Figur 1 mit einem Kodierelement;
- Figur 8: - perspektivische Ansicht des Steckverbinders aus Figur 7 von der anderen Seite;
- Figur 9: - Frontansicht der Einsteckseite des Gegensteckverbinders der Steckverbinderanordnung aus Figur 1 und 2;
- Figur 10: - Draufsicht auf den Gegensteckverbinder aus Figur 9;
- Figur 11: - perspektivische Ansicht des Gegensteckverbinders aus Figuren 9 und 10;
- Figur 12: - perspektivische Ausschnittsansicht der Steckkontur des Steckverbinders aus Figur 7 und 8;
- Figur 13: - Ausschnitts-Schnittansicht des Steckkontur des Gegensteckverbinders;
- Figur 14: - Seitenansicht des Gegensteckverbinders mit Rastlasche;
- Figur 15: - perspektivische Ansicht eines Steckverbinders für die Steckverbinderanordnung aus Figur 1 im Auslieferungszustand mit drei Kodierelementen;
- Figur 16: - Draufsicht auf den Steckverbinder aus Figur 15;
- Figur 17: - Frontansicht auf die Einsteckseite des Steckverbinders aus Figuren 15 und 16;
- Figur 18: - Seitenansicht des Steckverbinders aus Figuren 15 bis 17;
- Figur 19: - perspektivische Ansicht einer weiteren Ausführungsform eines Kodierelementes;
- Figur 20: - Perspektivische Ausschnittsansicht der Steckkontur eines Steckverbinders mit Kodierelementes gemäß Figur 19;
- Figur 21: - Seiten-Schnittansicht eines an der Steckkontur eines Steckverbinders verrastetem Kodierelementes.

Figur 1 zeigt eine perspektivische Ansicht einer Steckverbinderanordnung 1 mit einem Steckverbinder 2 und einem Gegensteckverbinder 3, die eine zum Zusammenstecken und elektrisch leitenden Verbinden zugeordneter Steckkontakte von Steckverbinder 2 und Gegensteckverbinder 3 ausgebildete Steckkontur haben. Der Steckverbinder 2 hat ein Isolierstoffgehäuse 4 mit darin aufgenommen, nicht sichtbaren Steckkontakten und mit Leitereinführungsöffnungen auf der Rückseite (nicht sichtbar). Die Leitereinführungsöffnungen sind zum Einstecken von elektrischen Leitern vorgesehen, um eingeführte elektrische Leiter elektrisch leitend mit einem zugeordneten Steckkontakt im Isolierstoffgehäuse z. B. mittels eines Federklemmanschlusses, eines Schraubanschlusses, eines Schneid-Klemmanschlusses oder ähnlichem zu kontaktieren. In dem dargestellten Ausführungsbeispiel sind im Innenraum des Isolierstoffgehäuses 4 Federklemmkontakte angeordnet, die beispielsweise mit Betätigungsmitteln betätigt werden können. Der Gegensteckverbinder 3 ist in dem dargestellten Ausführungsbeispiel als Leiterplattensteckverbinder ausgebildet, bei dem Anschlusskontakte 5 aus dem Isolierstoffgehäuse 6 des Gegensteckverbinders 3 herausragen. Diese Anschlusskontakte 5 sind mit Steckkontakten im Innenraum des Isolierstoffgehäuses 6 des Gegensteckverbinders 3 verbunden, um im dargestellten zusammengesteckten Zustand elektrisch leitend in Kontakt mit korrespondierenden Steckkontakten des Steckverbinders 2 zu treten.

Die Steckkontur 7 des Steckverbinders 2 sowie die korrespondierende Steckkontur 8 des Gegensteckverbinders 3 haben z. B. an ihrer Oberseite nicht sichtbare Linearführungen zur linear verschiebbaren Aufnahme mindestens eines Kodierelementes 9. Diese Linearführungen sind in dem dargestellten Ausführungsbeispiel als Nut mit schräg verlaufenden Abschnitten der Seitenwände ausgebildet, um eine Schwalbenschwanzführung zu bilden. Denkbar ist auch eine T-Nut als Führungsprofil oder ähnliches.

Die Kodierelemente 9 haben dann eine entsprechende, hieran angepasste Kontur, um in der Schwalbenschwanzführung linear verschiebbar gelagert zu werden. Deutlich wird, dass die Linearführungen in ihren Endbereichen Aufnahmetaschen 10 mit Verbindungselementen 11 a, 11 b haben, mit denen die sich in Längserstreckungsrichtung diametral gegenüberliegenden und in entgegengesetzte Richtungen voneinander weisenden freien Enden 12a, 12b der Kodierelemente 9 durch Formschluss lösbar verbunden werden können. Diese Verbindungselemente 11 a, 11 b der Aufnahmetaschen 10 sind beispielsweise als Rastmulden ausgebildet, die einen Rastanschlag für ein in die Rastmulde eingetauchtes Verbindungselement 13a, 13b eines Kodierelementes 9 bereitstellen, welches beispielsweise mittels Rastvorsprüngen am jeweiligen freien Ende 12a, 12b als Rastfinger ausgebildet sein kann. Damit wird durch Formschluss ein Anschlag gebildet, der ein einfaches Verschieben des Kodierelementes 9 ohne weitere Kraftbeaufschlagung von Außen verhindert.

Im Auslieferungszustand werden die Kodierelemente 9 bereits in den Steckverbinder 2 oder den Gegensteckverbinder 3 eingesetzt und dort mit ihren korrespondierenden Verbindungselementen 11 a, 13a; 11 b, 13b miteinander durch Formschluss und/oder durch Kraftschluss lösbar verbunden. Die Rastfinger (d.h. die Verbindungselemente 13a, 13b) sind im Bereich der Verbindungselemente 11 a, 11 b der Aufnahmetaschen 10 der Linearführungen in dem dargestellten Steckzustand von Außen zugänglich. Damit kann ein Kodierelement 9 bedarfsweise "umgerastet" werden, indem z. B. mit Hilfe eines Schraubendrehers der Formschluss und/oder Kraftschluss zwischen Kodierelement 9 und Verbindungselement 13a bzw. 13b aufgehoben wird und das Kodierelement 9 zu dem gegenüberliegenden Verbindungselement 13b bzw. 13a zur dortigen Verrastung (d. h. lösbaren formschlüssigen und/oder kraftschlüssigen Verbindung) in der Linearführung verschoben wird. Dies ist in dem dargestellten Ausführungsbeispiel derart erfolgt, dass das in Blickrichtung vordere Kodierelement 9 zum Gegensteckverbinder 3 hin umgerastet und nunmehr mit dem Gegensteckverbinder 3 verbunden ist. Die anderen beiden Kodierelemente 9n sind hingegen immer noch wie im Auslieferungszustand mit dem Steckverbinder 2 verbunden. Damit wird eine Kodierung von Steckverbinder 2 und Gegensteckverbinder 3 erreicht, die ein Zusammenstecken nur eines entsprechend kodierten Steckverbinders 2 mit dem Gegensteckverbinder 3 erlaubt und somit ein Fehlstecken von nicht zueinander passenden Steckverbindern 2 und Gegensteckverbindern 3 verhindert.

Erkennbar ist weiterhin, dass an der Seitenwand des Isolierstoffgehäuses 6 des Gegensteckverbinders 3 eine Rastlasche 14 vorhanden ist. An der Seitenwand des Isolierstoffgehäuses 4 des Steckverbinders 2 ist eine vorstehende Rastnase 15 angeordnet. Im dargestellten Steckzustand taucht die vorstehende Rastnase 15 in eine Rastöffnung 16 der Rastlasche 14 ein, um auf diese Weise ein ungewünschtes Abziehen des Gegensteckverbinders 3 vom Steckverbinder 2 zu verhindern. Eine solche Rastlasche 14 kann auch zusätzlich auf der gegenüberliegenden Seite des Gegensteckverbinders 3 vorhanden sein. Entsprechend ist dann auch an der gegenüberliegenden Seitenwand des Isolierstoffgehäuses 4 des Steckverbinders 2 eine Rastnase 15 vorhanden.

Das Umrasten der Kodierelemente 9 wird somit, wie aus der Figur 1 ersichtlich ist, im Steckzustand ermöglicht, bei dem Steckverbinder 2 und Gegensteckverbinder 3 zusammengesteckt sind und eine elektrisch leitende Verbindung zugeordneter Steckkontakte dadurch hergestellt ist.

Figur 2 lässt eine Draufsicht auf die Steckverbinderanordnung 1 aus Figur 1 erkennen. Hierbei wird nochmals deutlich, dass die Kodierelemente 9 im dargestellten Steckzustand von Außen zugänglich sind und in der jeweils zugeordneten Linearführung, von denen nur die Aufnahmetaschen 10 sichtbar sind, verschoben werden können. Hierzu können die freien Enden 12a, 12b der Kodierelemente 9, welche die Verbindungselemente 13a, 13b (d.h. die Rastfingern) haben, z. B. mit einem Schraubendreher mit einer Verschiebekraft beaufschlagt werden, um damit die lösbare Verbindung zwischen den als Rastfinger und als Rastmulde ausgeführten zusammenwirkenden Verbindungselementen 11 a, 13a; 11 b, 13b aufzuheben und das Kodierelement 9 zur lösbaren Verbindung mit dem gegenüberliegenden Steckverbinder 2 oder Gegensteckverbinder 3 zu verschieben. Deutlich wird, dass zwischen der Stirnseite des freien Endes der Kodierelemente 9 im verrasteten Zustand und den Aufnahmetaschen 10 an den auslaufenden Enden der Linearführung noch ein Spalt 17 vorhanden ist, der ein Eintauchen eines Betätigungswerkzeuges (z. B. Schraubendreher) in diesen Spalt 17 ermöglicht.

Deutlich wird auch, dass in dem dargestellten Rastzustand die Rastlasche 14 bündig mit der Seitenwand des Isolierstoffgehäuses 6 des Gegensteckverbinders 3 abschließt und die Rastnase 15 des Steckverbinders 2 etwas aus der Ebene des Oberfläche der Rastlasche 14 hinausragt. Dabei sind diametral einander gegenüberliegend an beiden Seitenwänden des Steckverbinders 2 solche Rastnasen 15 und an dem Gegensteckverbinder 3 entsprechende Rastlaschen 14 vorhanden.

Figur 3 lässt eine perspektivische Ansicht eines Kodierelementes 9 erkennen. Dieses Kodierelement 9 ist in dem dargestellten Ausführungsbeispiel punktsymmetrisch ausgebildet. Das Kodierelement 9 ist prinzipiell als ein sich in Längserstreckungsrichtung L erstreckender rechteckförmiger Stab ausgebildet, der an den einander gegenüberliegenden freien Enden 12a, 12b jeweils einen Rastfinger als Verriegelungselement 13a, 13b mit diametral gegenüberliegen, seitlich vorstehenden Rastvorsprüngen 18 hat. Diese einander gegenüberliegenden Rastfinger mit ihren Rastvorsprüngen 18 bilden Verbindungselemente 13a, 13b, die zum lösbaren formschlüssigen Verbinden mit den Rastmulden (d.h. den Verbindungselementen 11 a, 11 b) in den einander diametral gegenüberliegenden Aufnahmetaschen 10 an den auslaufenden Enden der Linearführungen des Steckverbinders 2 und Gegensteckverbinders 3 vorgesehen sind.

Dadurch, dass die Kodierelemente 9 aus einem elastisch verformbaren Kunststoffmaterial gebildet sind, können die Rastvorsprünge 18 in die zugeordnete, im Vergleich zum Hauptabschnitt der Linearführung schmalere Aufnahmetasche 10 am Ende der Linearführungen eingepresst werden, bis sie in die zugeordneten Rastmulden (d.h. den Verbindungselementen 11a, 11 b) eintauchen und dort ein Rastanschlag zum formschlüssigen Verbinden von Kodierelement 9 und Aufnahmetasche 10 der Linearführung bereitgestellt wird. Alternativ können anstelle der Rastfinger und Rastmulden auch Rasthaken oder Rastlaschen vorgesehen sein, die mit Rastvorsprüngen zusammenwirken, um einen formschlüssigen Anschlag und ggf. eine kraftschlüssige Verbindung bereitstellen. Denkbar ist auch eine umgekehrte Variante, bei der Rastmulden an den freien Enden 12a, 12b der Kodierelemente 9 vorhanden sind, die eine form- und/oder kraftschlüssige Verbindung mit Rastvorsprüngen in den Aufnahmetaschen 10 eingehen können.

Deutlich wird weiterhin, dass die diametral einander gegenüberliegenden Seitenwände 19 der Kodierelemente 9 schräg zueinander verlaufend ausgebildet sind, um eine Führungskontur zu bilden, die an die Kontur der Linearführungen angepasst ist. Im dargestellten Ausführungsbeispiel wird durch die schräg oder gekrümmt verlaufenden Seitenwände 19 an den diametral gegenüberliegenden Seitenwänden 19 des Kodierelementes 9 eine Nut geschaffen, die eine Schwalbenschwanzführung mit der Linearführung des Steckverbinders 2 und Gegensteckverbinders 3 bereitstellt. Erkennbar ist weiterhin, dass an den Seitenwänden 19 in Längserstreckungsrichtung L versetzt auf zwei unterschiedlichen Höhenebenen, d. h. auch höhenversetzt jeweils zwei Haltenoppen 20 angeordnet sind, die von der Ebene der an der Seitenwand 19 ausgebildeten Führungskontur hervorstehen. Auf der diametral gegenüberliegenden Seite sind jeweils zwei solche Haltenoppen 20 im Bezug auf die Oberseite und Unterseite des Kodierelementes 9 auf einer Ebene höhenversetzt und in Längserstreckungsrichtung L versetzt zueinander angeordnet. Die Haltenoppen 20 sind dabei so angeordnet, dass das Kodierelement 9 punktsymmetrisch ausgeführt ist.

Aus der Draufsicht auf Figur 4 auf das Kodierelement 9 aus Figur 3 wird diese punktsymmetrische Ausgestaltung des Kodierelementes 9 deutlicher. Es ist erkennbar, dass das jeweils eine Paar von Haltenoppen 20 auf den diametral gegenüberliegenden Seiten auf einer gemeinsamen Höhenebene parallel zur Oberseite des Kodierelementes 9 liegen und in Längserstreckungsrichtung L versetzt zueinander angeordnet sind. Denkbar ist aber auch, dass die Haltenoppen 20 übereinander angeordnet sind. Auf einer weiteren gemeinsamen Höhenebene befindet sich diametral gegenüberliegend ein weiteres Paar von Haltenoppen 20, die ihrerseits wiederum versetzt zueinander in Längserstreckungsrichtung angeordnet ist. Jeweils eine Haltenoppe 20 liegt dabei einer Haltenoppe 20 diametral gegenüber, die versetzt zur Höhenebene angeordnet ist. Bei Drehen des Kodierelementes 9 um 180° um die Längsachse, als auch um 180° um die Querachse wird somit die durch die punktsymmetrische Ausbildung dieselbe Kontur bereitgestellt. Somit kann das Kodierelement 9 auf Umschlag, d.h. in jeder beliebigen Lage ohne vorherige Orientierung in die Linearführung eingesetzt werden.

Deutlich wird weiterhin, dass die Rastvorsprünge 18 der Rastfinger 13 im Querschnitt einen ovalen Rastvorsprung bereitstellen.

Figur 5 zeigt das Kodierelement 9 in der Seitenansicht. Dabei wird deutlich, dass die beiden Haltenoppen 20 auf einer Seite jeweils auf zwei höhenversetzt zueinander angeordneten Ebenen einerseits angrenzend an die Oberseite und andererseits angrenzend an die Unterseite des Kodierelementes 9 angeordnet sind.

Figur 6 lässt eine Frontansicht des Kodierelementes 9 aus Figuren 3 bis 5 erkennen. Hierbei wird deutlich, dass an den diametral einander gegenüberliegenden Seitenwänden 19 jeweils eine V-förmige Nut durch schräg aufeinander zu laufende Wände gebildet wird. Damit wird eine Schwalbenschwanzführung des Kodierelementes 9 bereitgestellt.

Figur 7 lässt eine perspektivische Ansicht des Steckverbinders 2 der Steckverbinderanordnung 1 mit nur einem Kodierelement 9 erkennen. Es wird deutlich, dass dieses Kodierelement 9 in seiner Länge so ausgebildet ist, dass es im gesteckten Zustand eines Gegensteckverbinders 3 noch in Richtung Gegensteckverbinder 3 verschoben werden kann. In dem dargestellten Ausführungsbeispiel endet das freie Ende 12b des am Steckverbinder 2 verrasteten Kodierelementes 9 am freien Ende der Steckkontur 7 des Steckverbinders 2.

Deutlich wird weiterhin, dass die nunmehr sichtbaren Linearführungen 21 an der Steckkontur 7 auf der Oberseite des Steckverbinders 2 Halteleisten 22 haben. In der Linearführung 21 sind jeweils einander gegenüberliegende und auf einander zu weisende Halteleisten 22 so angeordnet, dass diese in die Führungskontur eines eingeführten Kodierelementes 9 eintauchen und das Kodierelement 9 zumindest in der dargestellten mit dem Steckverbinder 2 verbunden Rastposition halten.

Erkennbar ist weiterhin, dass die Halteleisten 22 sich nicht über die gesamte Länge der Linearführung 21 des Steckverbinders 2 erstrecken, sondern vor dem freien Ende des Steckverbinders 2 enden. Die Halteleisten 22 greifen erst dann an die Haltenoppen an, wenn das Kodierelement 9 in Richtung Verbindungselement 11 a, 11 b, d. h. in Richtung der Rastmulde in der Aufnahmetasche 10 der Linearführung 21 verschoben wird. Diese Rastmulde ist beidseits in den Seitenwänden der Aufnahmetaschen 10 an den Enden der die Linearführung 21 bildenden Nut angeordnet.

Erkennbar ist weiterhin, dass im Innenraum des Isolierstoffgehäuses 4 Steckkontakte 23 angeordnet sind. Hierzu hat die Steckkontur 7 aus Isolierstoffmaterial integral, d. h. fügestellenfrei mit dem Isolierstoffgehäuse 4 gebildete Schutzhülsen 24, die die zugeordneten Steckkontakte 23 umgeben. Der Gegensteckverbinder 3 wird nun mit seinen korrespondierenden Steckkontakten in die Öffnung der Schutzhülsen 24 eingeführt, so dass die Steckkontakte des Gegensteckverbinders 3 im Steckzustand elektrisch leitend in Kontakt mit den Steckkontakten 23 des Steckverbinders 2 treten.

Figur 8 lässt eine perspektivische Ansicht des Steckverbinders 2 aus Figur 7 von der anderen Seite erkennen. Deutlich wird, dass auch hier an der Seitenwand des Isolierstoffgehäuses 4 eine Rastnase 15 angeordnet ist.

Erkennbar ist auch, dass an der im Vergleich zu Figur 7 sichtbaren gegenüberliegenden Seite der Linearführung 21 ebenfalls eine Halteleiste 22 mit verkürzter Länge vorhanden ist. Die Länge dieser Halteleiste 22 ist kürzer als auf der gegenüberliegenden Seite oder umgekehrt. Dies liegt an den in Längserstreckungsrichtung L des Kodierelementes 9 versetzt auf einer gemeinsamen Ebene angeordneten Haltenoppen 20.

Die Linearführung 21 wird dann durch eine entsprechende Führungskontur auf der Innenseite des Isolierstoffgehäuses 6 des Gegensteckverbinders 3 ergänzt, um eine Schwalbenschwanzführung bereitzustellen. Deutlich wird, dass das Kodierelement 9 aus der Ebene der Oberseite der Steckkontur 7 des Steckverbinders 2, die durch die Schutzhülsen 24 gebildet wird, hinausragt.

Figur 9 lässt eine Frontansicht der Einsteckseite des Gegensteckverbinders 3 der Steckverbinderanordnung 1 aus Figuren 1 und 2 erkennen. Hierbei wird deutlich, dass an der Innenwand der Oberseite des Isolierstoffgehäuses 6 eine Linearführung 21 für jeden Anschlusspol, d.h. für jeden der nebeneinander angeordneten Steckkontakte 26 vorhanden ist. Diese Linearführungen 21 werden durch eine Nut gebildet, die sich zum Nutgrund hin konisch verbreitert und schräg verlaufende, die Halteleisten 27 aufweisende Seitenwände hat. Damit kann der obere, aus der Ebene der Steckkontur 7 des Steckverbinders 2 hinausragende Teil eines auf dem Steckverbinder 2 aufgesteckten Kodierelementes 9 an dieser Linearführung 21 ebenfalls verschieblich geführt werden. Deutlich wird, dass diese Linearführung 21 in ein Verriegelungselement 11 b übergeht, das in der als Sackloch ausgebildeten Aufnahmetasche 10 und zum lösbaren Verbinden des Kodierelementes 9 durch Formschluss und/oder durch Kraftschluss eingerichtet ist.

Erkennbar ist auch, dass die Steckkontakte 26 des Gegensteckverbinders 3 als Messerkontakte hervorstehen, um mit einander gegenüberliegenden Federbügeln des Steckverbinders 2, die einen Gabelkontakt bilden, in elektrisch leitenden Kontakt zu treten.

Figur 10 lässt eine Draufsicht auf den Gegensteckverbinder 3 aus Figur 1, 2 und 9 erkennen. Deutlich wird, dass die Linearführungen 21 jeweils in der Aufnahmetasche 10 mit dem als Rastmulde ausgeführten Verriegelungselement 11 b ausläuft, wobei die Aufnahmetaschen 10 von der Oberseite aus zugänglich, d. h. offen sind. Erkennbar ist auch, dass mehrere solcher Linearführungen 21 nebeneinander angeordnet sind. Für jeden Steckkontakt 26 ist eine Linearführung 21 vorgesehen, wobei die Linearführungen 21 in Querrichtung versetzt zur Längserstreckungsrichtung L der zugeordneten Steckkontakte 26 und der damit verbundenen Anschlusskontakte 5 angeordnet sind.

Figur 11 lässt eine perspektivische Ansicht des Gegensteckverbinders 3 aus Figuren 9 und 10 erkennen. Dabei werden nochmals die durch die konisch zulaufende Nut gebildeten Linearführungen 21 deutlicher, welche geneigte Wandabschnitte zur Bildung einer Schwalbenschwanzführung für ein jeweils eingestecktes Kodierelement 9 haben. Ans den Wandabschnitten sind Halteleisten 27 angeordnet. Erkennbar ist auch, dass an den diametral gegenüberliegenden Seiten des Isolierstoffgehäuses 6 jeweils elastisch federnde Rastlaschen 14 vorhanden sind. Die perspektivische Ansicht aus Figur 11 zeigt nur das Isolierstoffgehäuse 6 ohne die hierin eingesetzten Steckkontakte.

Figur 12 lässt eine entsprechende perspektivische Ausschnittsansicht der Steckkontur 7 des Steckverbinders 2 aus Figuren 7 und 8 erkennen. Hierbei wird deutlich, dass die Halteleisten 22 den Aufnahmekanal der Linearführung 21 verengen, so dass die Halteleisten 22 kraftschlüssig in Verbindung mit den Haltenoppen 20 eines Kodierelementes 9 treten können. Deutlich wird, dass die diametral einander gegenüberliegenden Halteleisten 22 an der Linearführung 21 eine unterschiedliche Länge haben, die an die Position der zugeordneten Haltenoppen 20 so angepasst sind, dass entweder in der Verriegelungsposition am Steckverbinder 2 oder in der Verriegelungsposition am Gegensteckverbinder 3 eine kraftschlüssige Verbindung zwischen Steckverbinder 2 und Kodierelement 9 oder zwischen Gegensteckverbinder 3 und Kodierelement 9 sichergestellt ist. Die Halteleisten 22 sind dabei an die Haltenoppen 20 so angepasst, dass in keinem Fall eine kraftschlüssige Verbindung zwischen dem Kodierelement 9 und sowohl dem Steckverbinder 2, als auch dem Gegensteckverbinder 3 hergestellt wird. Die Halteleisten 22 sind dabei an den Schwalbenschwanzleisten angeordnet, welche die Schwalbenschwanzführung für die Kodierelemente 9 bereitstellen.

Erkennbar ist auch, dass für jeden Pol, d. h. für jeden Steckkontakt jeweils eine eigene Schutzhülse 24 vorhanden ist. In dem Zwischenraum 28 zwischen zwei aneinander angrenzenden Schutzhülsen 24 ist eine Zwischenwand 29 des Gegensteckverbinders 3 (vgl. Figur 11) einführbar.

Figur 13 lässt eine Ausschnitts-Schnittansicht der Steckkontur 8 des Gegensteckverbinders 3 erkennen. Deutlich wird, dass durch die Halteleisten 27 eine zum Nutgrund konisch zu verbreiternde Nut gebildet wird. Damit wird die eine Hälfte eines Kodierelementes 9 mit seiner Haltekontur aufgenommen, die durch die einander diametral gegenüberliegenden schräg verlaufenden Wände 19 gebildet ist.

Ein dem Gegensteckverbinder 3 zugewandter Rastfinger (d.h. das freie Ende 12a, 12b mit dem Verriegelungselement 13a, 13b) kann dann in die Aufnahmetasche 10 eintauchen und an dem zugeordneten Verriegelungselement 11a, 11 b, das durch die Rastmulde in der Aufnahmetasche 10 gebildet ist, verrasten.

Figur 14 lässt eine Seitenansicht des Gegensteckverbinders 3 erkennen. Hierbei wird deutlich, dass an der Seitenwand des Isolierstoffgehäuses 6 des Gegensteckverbinders 3 eine elastisch federnde Rastlasche 14 freigeschnitten ist. Dies kann durch entsprechende Formgebung beim Spritzgussverfahren zur Herstellung des Isolierstoffgehäuses 6 aus einem Kunststoffmaterial erfolgen.

Figur 15 lässt eine perspektivische Ansicht des Steckverbinders 2 für die Steckverbinderanordnung 1 aus Figur 1 im Auslieferungszustand mit drei Kodierelementen 9 erkennen, die mit dem Isolierstoffgehäuse 4 des Steckverbinders 2 lösbar verbunden sind. Hierzu tauchen die Rastfinger, d.h. die als Verriegelungselemente 13a, 13b ausgebildeten freien Enden 12a, 12b des Kodierelementes 9 an der dem freien Ende der Steckkontur 7 gegenüberliegenden Seite in die Verriegelungselemente 11 a, 11 b der Linearführung 21 ein und werden dort durch einen Rastanschlag gesichert. Die Kodierelemente 9 sind somit im Auslieferungszustand unverlierbar mit dem Steckverbinder 2 verbunden und brauchen nicht als separate Einzelteile, die verloren gehen können, separat ausgeliefert werden.

Figur 16 lässt eine Draufsicht auf den Steckverbinder 2 aus Figur 15 erkennen. Dabei wird deutlich, dass jeweils ein Rastfinger am freien Ende 12a, 12b eines Kodierelementes 9 in eine schmale, das Verriegelungselement 13a, 13b in Form einer Rastmulde aufweisenden Nut (d.h. in die Aufnahmetasche 10) eintaucht und dort lösbar formschlüssig und aufgrund der Elastizität der vorstehenden Rastvorsprünge 18 ggf. auch kraftschlüssig verbunden ist. Bei einer Verbindung des Kodierelementes 9 mit dem Steckverbinder 2 ist das diametral gegenüberliegenden Verriegelungselement 13b an dem Rastfinger des Kodierelementes 9 hingegen nicht form- und/oder kraftschlüssig verbunden. Nach Aufheben der lösbaren Verbindung des Verriegelungselementes 13a mit dem Steckverbinder 2 kann das gegenüberliegende Verriegelungselement 13b nach Verschiebung eines Kodierelementes 9 mit einem aufgesteckten Gegensteckverbinder 3 verbunden werden.

Figur 17 lässt eine Frontansicht auf die Einsteckseite des Steckverbinders 2 aus Figuren 15 und 16 erkennen. Dabei wird deutlich, dass die Kodierelemente 9 durch eine Schwalbenschwanzführung an der Oberseite der Schutzhülsen 24 des Steckverbinders 2 linear verschiebbar geführt werden. Erkennbar ist auch, dass die Steckkontakte 23 von der Frontseite durch den Innenraum der Schutzhülsen 24 zugänglich sind und als diametral gegenüberliegende Federbügel zur Aufnahme eines Kontaktmessers in den Zwischenraum ausgestaltet sind.

Weiterhin wird deutlich, dass die Kodierelemente 9 bzw. die Linearführungen 21 für die Kodierelemente 9 seitlich versetzt zu den Steckkontakten 23 angeordnet sind. Durch unterschiedliche Versetzungen können die Kodiermöglichkeiten erhöht werden.

Figur 18 lässt eine Seitenansicht des Steckverbinders 2 aus Figuren 15 bis 17 erkennen. Hierbei wird nochmals deutlich, dass an der Seitenwand der äußeren Schutzhülsen 24 bzw. der Steckkontur 7 eine Rastnase 15 mit in Steckrichtung schräg zulaufender Auslaufschräge angeordnet ist.

Erkennbar ist weiterhin, dass die Kodierelemente 9 über die Ebene der Oberseite der Schutzhülsen 24, d. h. der Steckkontur 7 hinaus ragen, um mit einer Linearführung des Gegensteckverbinders 3 zusammenzuwirken.

Figur 19 lässt eine perspektivische Ansicht einer weiteren Ausführungsform eines Kodierelementes 9 erkennen. Dabei ist auf der Oberseite und auf der Unterseite eine sich in Längserstreckungsrichtung L des Kodierelementes 9 erstreckende Arretiernut 30 vorhanden. Diese verläuft über den zentralen Bereich bis zu den freien Enden 12a, 12b hin. Die freien Enden 12a, 12b haben ihrerseits - anders als bei der vorbeschriebenen Ausführungsform - keine Verriegelungselemente z.B. in Form von Vorwölbungen. Die form- und/oder kraftschlüssige Verbindung des Kodierelementes 9 entweder an einem Steckverbinder 2 oder an einem Gegensteckverbinder 3 erfolgt mit Hilfe der Arretiernuten 30, indem eine zugeordnete Arretiernase 31 am Steckverbinder 2 oder am Gegensteckverbinder 3 in die Arretiernut 30 eintaucht.

Figur 20 zeigt eine perspektivische Ausschnittsansicht der Steckkontur eines Steckverbinders 2 mit Kodierelementen 9 gemäß Figur 19. Es wird deutlich, dass am Boden der Linearführung 21 jeweils eine Arretiernase 31 über die Ebene des Bodens der Linearführung 21 hinausragt. Damit wird ein Anschlag zwischen dem Kodierelement 9 und dem Steckverbinder 2 gebildet. In gleicher Weise ist auch beim Gegensteckverbinder 3 eine Arretiernase 31 vorgesehen. Die Arretiernasen 31 sind dabei so angeordnet und auf die Länge der Arretiernut 30 abgestimmt, dass im Steckzustand, bei dem der Gegensteckverbinder 3 auf den Steckverbinder 2 aufgesteckt ist, nur eine Arretiernase 31 in die Arretiernut 30 eintaucht. Damit wird sichergestellt, dass das Kodierelement 9 nicht gleichzeitig mit dem Steckverbinder 2 und dem Gegensteckverbinder 3 verbunden werden kann.

Figur 21 zeigt eine Seiten-Schnittansicht eines an der Steckkontur eines Steckverbinders 2 verrastetem Kodierelementes 9. Hierbei wird deutlich, dass die Arretiernase 31 im Zustand der formschlüssigen Verbindung in die Arretiernut 30 eintaucht und einen Anschlag bildet. Ein Umrasten des Kodierelementes 9 ist nur dadurch möglich, dass eine ausreichende Kraft in Längserstreckungsrichtung L auf das Kodierelement 9 ausgeübt wird, dass der durch die Arretiernase 31 bereitgestellte Sperranschlag überwunden wird und die Arretiernase 31 aus der Arretiernut 30 herausgeführt wird, so dass die Arretiernase 31 vor dem freien Ende 12a, 12b des Kodierelementes 9 platziert ist. In dieser Position taucht dann aber die diametral gegenüberliegende und an der anderen Oberseite der Linearführung 21 angeordnete Arretiernase 31 des Gegensteckverbinders 3 (nicht gezeigt) in die gegenüberliegende Arretiernut 30 ein, um das Kodierelement mit dem Gegensteckverbinder formschlüssig zu verbinden.

## Patentansprüche

1. Steckverbinderanordnung (1) mit einem Steckverbinder (2) und einem Gegensteckverbinder (3), die jeweils ein Isolierstoffgehäuse (4, 6) und Steckkontakte (23, 26) in dem Isolierstoffgehäuse (4, 6) sowie korrespondierend zueinander zum Zusammenstecken und zum elektrisch leitenden Verbinden zugeordneter Steckkontakte (23, 26) im zusammengesteckten Steckzustand ausgestaltete Steckkonturen (7, 8) haben, und mit mindestens einem Kodierelement (9), das verschiebbar an den Steckkonturen (7, 8) des Steckverbinders (2) und Gegensteckverbinders (3) aufnehmbar ist und eine zulässige Steckposition für das Zusammenstecken von Steckverbinder (2) und Gegensteckverbinder (3) festlegt, **dadurch gekennzeichnet, dass** die Steckkonturen (7, 8) sowohl des Steckverbinders (2), als auch des Gegensteckverbinders (3) Verbindungselemente (11a, 11 b, 22; 31) haben, dass das mindestens eine Kodierelement (9) mindestens zwei voneinander beabstandete Verbindungselemente (13a, 13b; 20; 30) hat, wobei die Verbindungselemente (13a, 13b; 20; 30) des Kodierelementes (9) zur lösbaren formschlüssigen und/oder kraftschlüssigen Verbindung mit einem jeweils zugeordneten Verbindungselement (11a, 11b; 22; 31) des Steckverbinders (2) oder Gegensteckverbinders (3) ausgebildet sind, und dass das mindestens eine Kodierelement (9) von Außen im Zustand, bei dem der Steckverbinder (2) und der Gegensteckverbinder (3) zumindest teilweise zusammengesteckt sind, zugänglich und verschiebbar ist, um eine Verbindung der zugeordneten Verbindungselemente (11a, 11 b, 13a, 13b; 20, 22; 30, 31) von Kodierelement (9) und Steckverbinder (2) zu lösen und das Kodierelement (9) nach Verschiebung in Richtung des Gegensteckverbinders (3) mittels der zugeordneten Verbindungselemente (11a, 11 b, 13a, 13b; 20, 22; 30, 31) des Kodierelementes (9) und des Gegensteckverbinders (3) an dem Gegensteckverbinder (3) zu verbinden.

2. Steckverbinderanordnung (1) nach Anspruch 1, **dadurch gekennzeichnet, dass** die Verbindungselemente (11a, 11b) des Steckverbinders (2) und Gegensteckverbinders (3) als Rastmulden und die Verbindungselemente (13a, 13b) des mindestens einen Kodierelementes (9) als Rastfinger mit einer zum Eintauchen in eine jeweils zugeordnete Rastmulde und zum vor Herausziehen gesicherten formschlüssigen und/oder kraftschlüssigen lösbaren Verbinden angepasste Kontur ausgebildet sind.

3. Steckverbinderanordnung (1) nach Anspruch 2, **dadurch gekennzeichnet, dass** sich die Rastfinger in Längserstreckungsrichtung (L) des Kodierelementes (9) erstrecken und seitlich vorstehende Rastvorsprünge (18) haben.

4. Steckverbinderanordnung (1) nach Anspruch 3, **dadurch gekennzeichnet, dass** die Rastmulden als Vertiefungen an Seitenwänden von Aufnahmetaschen (10) zur Aufnahme zugeordneter Rastvorsprünge (18) eines in die Aufnahmetasche (10) eingesteckten Rastfingers eines Kodierelementes (9) ausgebildet sind.

5. Steckverbinderanordnung (1) nach einem der vorhergehenden Ansprüche, **dadurch gekennzeichnet, dass** die Verbindungselemente (11a, 11b) des Steckverbinders (2) und Gegensteckverbinders (3) als Rastfinger und die Verbindungselemente (13a, 13b) des Kodierelementes (9) als Rastmulden ausgebildet sind, wobei die Rastfinger und die Rastmulden eine zum Einstecken eines Rastfingers in eine Rastmulde und zum lösbaren formschlüssigen Verbinden des in eine Rastmulde eingesteckten Rastfingers mittels eines Rastanschlages und/oder durch Kraftschluss angepasste Kontur haben.

6. Steckverbinderanordnung (1) nach einem der vorhergehenden Ansprüche, **dadurch gekennzeichnet, dass** die Steckkonturen (7, 8) des Steckverbinders (2) und des Gegensteckverbinders (3) Linearführungen (21) zur linear verschiebbaren Aufnahme mindestens eines Kodierelementes (9) haben, und dass das mindestens eine Kodierelement (9) eine an die Linearführungen (21) angepasste Führungskontur hat.

7. Steckverbinderanordnung (1) nach Anspruch 6, **dadurch gekennzeichnet, dass** die Führungskontur des mindestens einen Kodierelementes (9) und die Linearführungen (21) eine Schwalbenschwanzführung bilden.

8. Steckverbinderanordnung (1) nach Anspruch 7, **dadurch gekennzeichnet, dass** das Kodierelement (9) auf einander gegenüberliegenden Seitenflächen eine sich jeweils in Längserstreckungsrichtung (L) des Kodierelementes erstreckende Nut mit schräg oder gekrümmt verlaufenden Wänden (19) hat.

9. Steckverbinderanordnung (1) nach einem der vorhergehenden Ansprüche, **dadurch gekennzeichnet, dass** das mindestens eine Kodierelement (9) an einander gegenüberliegenden Seiten vorstehende Haltenoppen (20) hat und dass die Linearführungen (21) einen Verbindungsabschnitt, in dem eine durch die Linearführung (21) gebildete Halteleiste (22) einen zugeordneten Haltenoppen (20) eines eingeführten und mit dem Steckverbinder (2) oder Gegensteckverbinder (3) verbundenen Kodierelementes (9) kraftschlüssig verbinden kann, sowie einen Führungsabschnitt haben, in dem die Linearführung (21) nicht in kraftschlüssiger Verbindung mit einem zugeordneten Haltenoppen (20) steht.

10. Steckverbinderanordnung (1) nach Anspruch 9, **dadurch gekennzeichnet, dass** an den diametral gegenüberliegenden Seitenwänden (19) des Kodierelementes (9) jeweils zwei Haltenoppen (20) sind, wobei die Paare von Haltenoppen (20) an einer Seitenwand (19) jeweils höhenversetzt sowie in Längserstreckungsrichtung (L) des Kodierelementes (9) versetzt zueinander angeordnet sind.

11. Steckverbinderanordnung (1) nach einem der vorhergehenden Ansprüche, **dadurch gekennzeichnet, dass** das Kodierelement (9) an seiner Oberseite und der diametral gegenüberliegenden Unterseite jeweils eine Arretiernut (30) hat, die sich in Längserstreckungsrichtung (L) des Kodierelementes (9) erstreckt, und dass der Steckverbinder (2) und der Gegensteckverbinder (3) jeweils mindestens eine vorspringende Arretiernase (31) hat, wobei die Arretiernuten (30) und die Arretiernasen (31) angeordnet sind, um das Kodierelement entweder an dem Steckverbinder (2) durch Eintauchen der Arretiernase (31) des Steckverbinders (2) in eine zugeordnete Arretiernut (30) oder an dem Gegensteckverbinder (3) durch Eintauchen der Arretiernase (31) des Gegensteckverbinders (3) in eine zugeordnete Arretiernut (30) zu verbinden.

12. Steckverbinderanordnung (1) nach einem der vorhergehenden Ansprüche, **dadurch gekennzeichnet, dass** das mindestens eine Kodierelement (9) spiegelsymmetrisch oder punktsymmetrisch ausgebildet ist.

13. Kodierelement (9) für eine Steckverbinderanordnung (1) nach einem der vorhergehenden Ansprüche, **dadurch gekennzeichnet, dass** das Kodierelement (9) eine Führungskontur zur linear verschiebbaren Aufnahme an einem Steckverbinder (2) und einem Gegensteckverbinder (3) der Steckverbinderanordnung (1) und mindestens zwei voneinander beabstandete Verbindungselemente (13a, 13b; 20; 30) zur lösbaren formschlüssigen und/oder kraftschlüssigen Verbindung mit einem jeweils zugeordneten Verbindungselement (11a, 11b; 22; 31) eines Steckverbinders (2) oder Gegensteckverbinders (3) hat.

14. Kodierelement (9) nach Anspruch 13, **dadurch gekennzeichnet, dass** die Verbindungselemente (13a, 13b) des Kodierelementes (9) als Rastfinger an den einander gegenüberliegenden freien Enden (12a, 12b) zum Eintauchen in eine zugeordnete Aufnahmetasche (10) eines Steckverbinders (2) oder Gegensteckverbinders (3) und zum formschlüssigen und/oder kraftschlüssigen Verbinden mit mindestens einer Rastmulde der Aufnahmetasche (10) oder einem Rastvorsprung ausgebildet ist und seitlich vorstehende Rastvorsprünge (18), Rastlaschen oder Rasthaken hat.

15. Kodierelement (9) nach einem der Ansprüche 13 oder 14, **dadurch gekennzeichnet, dass** das Kodierelement (9) auf einander gegenüberliegenden Seitenflächen eine sich in Längserstreckungsrichtung (L) des Kodierelementes (9) erstreckende Nut mit schräg oder gekrümmt aufeinander zu verlaufenden Wänden (19) hat.

16. Kodierelement (9) nach einem der Ansprüche 13 bis 15, **dadurch gekennzeichnet, dass** das Kodierelement (9) an den diametral gegenüberliegenden Seiten zwei Haltenoppen (20) hat, wobei die Paare von Haltenoppen (20) an einer Seitenwand (19) jeweils höhenversetzt sowie in Längserstreckungsrichtung (L) des Kodierelementes (9) versetzt zueinander angeordnet sind.

17. Kodierelement (9) nach einem der Ansprüche 13 bis 16, **dadurch gekennzeichnet, dass** das Kodierelement (9) an seiner Oberseite und an der diametral gegenüberliegenden Unterseite jeweils eine Arretiernut (30) hat, die sich in Längserstreckungsrichtung (L) des Kodierelementes (9) erstreckt.

18. Kodierelement (9) nach einem der Ansprüche 13 bis 17, **dadurch gekennzeichnet, dass** das Kodierelement (9) spiegelsymmetrisch oder punktsymmetrisch ausgestaltet ist.

19. Verfahren zur Kodierung einer Steckverbinderanordnung (1) nach einem der Ansprüche 1 bis 12 mit mindestens einem Kodierelement (9), **gekennzeichnet durch**:
- formschlüssiges und/oder kraftschlüssiges lösbares Verbinden des mindestens einen Kodierelementes (9) an dem Steckverbinder (2);
- Zusammenstecken des Steckverbinders (2) mit einem Gegensteckverbinder (3) und
- Lösen der Verbindung mindestens eines ausgewählten Kodierelementes (9) mit dem Steckverbinder (2), Verschieben des ausgewählten Kodierelementes (9) in Richtung Gegensteckverbinder (3) und formschlüssiges und/oder kraftschlüssiges lösbares Verbinden des ausgewählten Kodierelementes (9) mit dem Gegensteckverbinder (3).

## Claims

1. Plug-type connector arrangement (1) comprising a plug-type connector (2) and an opposing plug-type connector (3), which each have an insulating housing (4, 6) and plug-type contacts (23, 26) in the insulating housing (4, 6) as well as plug-type contours (7, 8) configured correspondingly to one another for plugging together and for electrically conductively connecting assigned plug-type contacts (23, 26) in the plugged-together plugging state, and comprising at least one coding element (9), which can be accommodated displaceably on the plug-type contours (7, 8) of the plug-type connector (2) and opposing plug-type connector (3) and fixes a permissible plug-in position for plugging together the plug-type connector (2) and the opposing plug-type connector (3), **characterized in that** the plug-type contours (7, 8) both of the plug-type connector (2) and of the opposing plug-type connector (3) have connecting elements (11 a, 11 b, 22; 31), **in that** the at least one coding element (9) has at least two connecting elements (13a, 13b; 20; 30) which are spaced apart from one another, wherein the connecting elements (13a, 13b; 20; 30) of the coding element (9) are designed to be detachably connected in a form-fitting and/or force-fitting manner to a respectively assigned connecting element (11a, 11b; 22; 31) of the plug-type connector (2) or the opposing plug-type connector (3), and **in that** the at least one coding element (9) is accessible and displaceable from the outside in the state in which the plug-type connector (2) and the opposing plug-type connector (3) are at least partially plugged together, in order to detach a connection of the assigned connecting elements (11 a, 11b, 13a, 13b; 20, 22; 30, 31) from the coding element (9) and the plug-type connector (2) and in order to connect the coding element (9), once it has been displaced in the direction of the opposing plug-type connector (3), to the opposing plug-type connector (3) by means of the assigned connecting elements (11 a, 11b, 13a, 13b; 20, 22; 30, 31) of the coding element (9) and the opposing plug-type connector (3).

2. Plug-type connector arrangement (1) according to Claim 1, **characterized in that** the connecting elements (11 a, 11 b) of the plug-type connector (2) and the opposing plug-type connector (3) have as latching troughs and the connecting elements (13a, 13b) of the at least one coding element (9) have as latching fingers with a contour which is adapted for entering a respectively assigned latching trough and for detachable connection in a form-fitting and/or force-fitting manner and in a manner secured against withdrawal.

3. Plug-type connector arrangement (1) according to Claim 2, **characterized in that** the latching fingers extend in the direction of longitudinal extent (L) of the coding element (9) and have laterally protruding latching projections (18).

4. Plug-type connector arrangement (1) according to Claim 3, **characterized in that** the latching troughs are in the form of depressions in side walls of receiving pockets (10) for receiving assigned latching projections (18) of a latching finger, inserted into the receiving pocket (10) of a coding element (9).

5. Plug-type connector arrangement (1) according to one of the preceding claims, **characterized in that** the connecting elements (11 a, 11b) of the plug-type connector (2) and the opposing plug-type connector (3) are in the form of latching fingers and the connecting elements (13a, 13b) of the coding element (9) are in the form of latching troughs, wherein the latching fingers and the latching troughs have a contour which is adapted for insertion of a latching finger into a latching trough and for detachable form-fitting connection of the latching finger, inserted into a latching trough, by means of a latching stop and/or by a force-fitting connection.

6. Plug-type connector arrangement (1) according to one of the preceding claims, **characterized in that** the plug-type contours (7, 8) of the plug-type connector (2) and the opposing plug-type connector (3) have linear guides (21) for receiving, in linearly displaceable fashion, at least one coding element (9), and **in that** the at least one coding element (9) has a guide contour which is matched to the linear guides (21).

7. Plug-type connector arrangement (1) according to Claim 6, **characterized in that** the guide contour of the at least one coding element (9) and the linear guides (21) form a dovetail guide.

8. Plug-type connector arrangement (1) according to Claim 7, **characterized in that** the coding element (9) has, on mutually opposite side faces, a groove which extends in each case in the direction of longitudinal extent (L) of the coding element and has sloping or curved walls (19).

9. Plug-type connector arrangement (1) according to one of the preceding claims, **characterized in that** the at least one coding element (9) has, on mutually opposite sides, protruding holding knobs (20), and **in that** the linear guides (21) have a connecting section, in which a holding strip (22) formed by the linear guide (21) can connect, in a force-fitting manner, an assigned holding knob (20) of an inserted coding element (9), which is connected to the plug-type connector (2) or opposing plug-type connector (3), and a guide section, in which the linear guide (21) is connected in a force-fitting manner to an assigned holding knob (20).

10. Plug-type connector arrangement (1) according to Claim 9, **characterized in that** in each case two holding knobs (20) are on the diametrically opposite side walls (19) of the coding elements (9), wherein the pairs of holding knobs (20) are arranged on a side wall (19) in each case so as to be vertically offset and offset with respect to one another in the direction of longitudinal extent (L) of the coding element (9).

11. Plug-type connector arrangement (1) according to one of the preceding claims, **characterized in that** the coding element (9) has in each case a locking groove (30) on the upper side of said coding element and the diametrically opposite lower side, said locking groove extending in the direction of longitudinal extent (L) of the coding element (9), and **in that** the plug-type connector (2) and the opposing plug-type connector (3) each have at least one projecting locking lug (31), wherein the locking grooves (30) and the locking lugs (31) are arranged in order to connect the coding element either on the plug-type connector (2) by virtue of inserting the locking lug (31) of the plug-type connector (2) into an assigned locking groove (30) or on the opposing plug-type connector (3) by virtue of inserting the locking lug (31) of the opposing plug-type connector (3) into an assigned locking groove (30).

12. Plug-type connector arrangement (1) according to one of the preceding claims, **characterized in that** the at least one coding element (9) is mirror-symmetrical or point-symmetrical.

13. Coding element (9) for a plug-type connector arrangement (1) according to one of the preceding claims, **characterized in that** the coding element (9) has a guide contour for receiving, in linearly displaceable fashion, on a plug-type connector (2) and an opposing plug-type connector (3) of the plug-type connector arrangement (1) and at least two connecting elements (13a, 13b; 20; 30), which are spaced apart from one another, for detachable connection, in a form-fitting and/or force-fitting manner, to a respectively assigned connecting element (11 a, 11b; 22; 31) of a plug-type connector (2) or an opposing plug-type connector (3).

14. Coding element (9) according to Claim 13, **characterized in that** the connecting elements (13a, 13b) of the coding element (9) is in the form of latching fingers at the mutually opposite free ends (12a, 12b) for entering into an assigned receiving pocket (10) of a plug-type connector (2) or opposing plug-type connector (3) and for form-fitting and/or force-fitting connection to at least one latching trough of the receiving pocket (10) or a latching projection and has laterally protruding latching projections (18), latching tabs or latching hooks.

15. Coding element (9) according to either of Claims 13 and 14, **characterized in that** the coding element (9) has, on mutually opposite side faces, a groove extending in the direction of longitudinal extent (L) of the coding elements (9) and having walls (19) which run towards one another with a slope or curvature.

16. Coding element (9) according to one of Claims 13 to 15, **characterized in that** the coding element (9) has two holding knobs (20) on the diametrically opposite sides, wherein the pairs of holding knobs (20) are in each case arranged on a side wall (19) so as to be vertically offset and offset with respect to one another in the direction of longitudinal extent (L) of the coding elements (9).

17. Coding element (9) according to one of Claims 13 to 16, **characterized in that** the coding element (9) has, on its upper side and on the diametrically opposite lower side, in each case one locking groove (30), which extends in the direction of longitudinal extent (L) of the coding element (9).

18. Coding element (9) according to one of Claims 13 to 17, **characterized in that** the coding element (9) is mirror-symmetrical or point-symmetrical.

19. Method for coding a plug-type connector arrangement (1) according to one of Claims 1 to 12 comprising at least one coding element (9), **characterized by**:
- detachably connecting, in a form-fitting and/or force-fitting manner, the at least one coding element (9) to the plug-type connector (2);
- plugging together the plug-type connector (2) with an opposing plug-type connector (3), and
- detaching the connection between at least one selected coding element (9) and the plug-type connector (2), displacing the selected coding element (9) in the direction of the opposing plug-type connector (3) and detachably connecting, in a form-fitting and/or force-fitting manner, the selected coding element (9) to the opposing plug-type connector (3).

## Revendications

1. Arrangement de connecteurs enfichables (1) comprenant un connecteur enfichable (2) et un connecteur enfichable homologue (3), lesquels possèdent respectivement un boîtier en matériau isolant (4, 6) et des contacts d'enfichage (23, 26) dans le boîtier en matériau isolant (4, 6) ainsi que des contours d'enfichage (7, 8) correspondant les uns aux autres configurés pour l'emboîtement et la liaison électriquement conductrice de contacts d'enfichage associés (23, 26) dans l'état d'enfichage emboîté, et comprenant au moins un élément de codage (9) qui peut être accueilli de manière coulissante sur les contours d'enfichage (7, 8) du connecteur enfichable (2) et du connecteur enfichable homologue (3) et définit une position d'enfichage autorisée pour l'emboîtement du connecteur enfichable (2) et du connecteur enfichable homologue (3), **caractérisé en ce que** les contours d'enfichage (7, 8) à la fois du connecteur enfichable (2) et du connecteur enfichable homologue (3) possèdent des éléments de liaison (11a, 11b ; 22 ; 31), **en ce que** l'au moins un élément de codage (9) possède au moins deux éléments de liaison (13a, 13b ; 20 ; 30) espacés l'un de l'autre, les éléments de liaison (13a, 13b ; 20 ; 30) de l'élément de codage (9) étant configurés pour une liaison amovible par complémentarité de formes et/ou par adhérence avec un élément de liaison (11a, 11b ; 22 ; 31) respectivement associé du connecteur enfichable (2) ou du connecteur enfichable homologue (3), et **en ce que** l'au moins un élément de codage (9), dans l'état dans lequel le connecteur enfichable (2) et le connecteur enfichable homologue (3) sont au moins partiellement emboîtés, est accessible depuis l'extérieur et peut coulisser en vue de détacher une liaison des éléments de liaison (11a, 11b, 13a, 13b ; 20, 22 ; 30, 31) associés de l'élément de codage (9) et du connecteur enfichable (2) et en vue de relier l'élément de codage (9), après avoir coulissé en direction du connecteur enfichable homologue (3), au connecteur enfichable homologue (3) au moyen des éléments de liaison (11a, 11b, 13a, 13b ; 20, 22 ; 30, 31) associés de l'élément de codage (9) et du connecteur enfichable homologue (3).

2. Arrangement de connecteurs enfichables (1) selon la revendication 1, **caractérisé en ce que** les éléments de liaison (11a, 11b) du connecteur enfichable (2) et du connecteur enfichable homologue (3) sont réalisés sous la forme de cavités d'enclenchement et les éléments de liaison (13a, 13b) de l'au moins un élément de codage (9) sous la forme de languettes d'enclenchement dotées d'un contour adapté pour s'enfoncer dans une cavité d'enclenchement respectivement associée et pour une liaison amovible par complémentarité de formes et/ou par adhérence protégée contre l'extraction.

3. Arrangement de connecteurs enfichables (1) selon la revendication 2, **caractérisé en ce que** les languettes d'enclenchement s'étendent dans le sens de la projection longitudinale (L) de l'élément de codage (9) et comportent des parties en saillie d'enclenchement (18) qui dépassent latéralement.

4. Arrangement de connecteurs enfichables (1) selon la revendication 3, **caractérisé en ce que** les cavités d'enclenchement sont réalisées sous la forme d'enfoncements sur les parois latérales de poches d'accueil (10) destinés à accueillir les parties en saillie d'enclenchement (18) associées d'une languette d'enclenchement d'un élément de codage (9) enfichée dans la poche d'accueil (10).

5. Arrangement de connecteurs enfichables (1) selon l'une des revendications précédentes, **caractérisé en ce que** les éléments de liaison (11a, 11b) du connecteur enfichable (2) et du connecteur enfichable homologue (3) sont réalisés sous la forme de languettes d'enclenchement et les éléments de liaison (13a, 13b) de l'élément de codage (9) sous la forme de cavités d'enclenchement, les languettes d'enclenchement et les cavités d'enclenchement étant dotées d'un contour adapté pour l'insertion d'une languette d'enclenchement dans une cavité d'enclenchement et pour une liaison amovible par complémentarité de formes de la languette d'enclenchement insérée dans une cavité d'enclenchement au moyen d'une butée d'enclenchement et/ou par adhérence.

6. Arrangement de connecteurs enfichables (1) selon l'une des revendications précédentes, **caractérisé en ce que** les contours d'enfichage (7, 8) du connecteur enfichable (2) et du connecteur enfichable homologue (3) comportent des guides linéaires (21) destinés à accueillir avec possibilité de coulissement linéaire au moins un élément de codage (9), et **en ce que** l'au moins un élément de codage (9) comporte un contour de guidage adapté aux guides linéaires (21).

7. Arrangement de connecteurs enfichables (1) selon la revendication 6, **caractérisé en ce que** le contour de guidage de l'au moins un élément de codage (9) et les guides linéaires (21) forment un guidage en queue d'aronde.

8. Arrangement de connecteurs enfichables (1) selon la revendication 7, **caractérisé en ce que** l'élément de codage (9) comporte sur des surfaces latérales mutuellement opposées une rainure qui s'étend respectivement dans le sens de la projection longitudinale (L) de l'élément de codage, laquelle est dotée de parois (19) au profil incliné ou courbe.

9. Arrangement de connecteurs enfichables (1) selon l'une des revendications précédentes, **caractérisé en ce que** l'au moins un élément de codage (9) comporte des ergots de maintien (20) sur des côtés mutuellement opposés et **en ce que** les guides linéaires (21) comportent une portion de liaison, dans laquelle une baguette de maintien (22) formée par le guide linéaire (21) peut se relier par adhérence avec un ergot de maintien (20) associé d'un élément de codage (9) introduit et relié au connecteur enfichable (2) ou au connecteur enfichable homologue (3), ainsi qu'une portion de guidage dans laquelle le guide linéaire (21) ne se trouve pas en liaison par adhérence avec un ergot de maintien (20) associé.

10. Arrangement de connecteurs enfichables (1) selon la revendication 9, **caractérisé en ce que** deux ergots de maintien (20) se trouvent respectivement sur les parois latérales (19) diamétralement opposées de l'élément de codage (9), les paires d'ergots de maintien (20) sur une paroi latérale (19) étant à chaque fois décalés en hauteur et aussi décalés l'un par rapport à l'autre dans le sens de la projection longitudinale (L) de l'élément de codage (9).

11. Arrangement de connecteurs enfichables (1) selon l'une des revendications précédentes, **caractérisé en ce que** l'élément de codage (9) comporte respectivement une rainure d'arrêt (30) sur son côté supérieur et sur son côté inférieur diamétralement opposé, laquelle s'étend dans le sens de la projection longitudinale (L) de l'élément de codage (9), et **en ce que** le connecteur enfichable (2) et le connecteur enfichable homologue (3) comportent respectivement au moins un tenon d'arrêt (31) faisant saillie, les rainures d'arrêt (30) et les tenons d'arrêt (31) étant disposés pour relier l'élément de codage soit au connecteur enfichable (2) par enfoncement du tenon d'arrêt (31) du connecteur enfichable (2) dans une rainure d'arrêt (30) associée, soit au connecteur enfichable homologue (3) par enfoncement du tenon d'arrêt (31) du connecteur enfichable homologue (3) dans une rainure d'arrêt (30) associée.

12. Arrangement de connecteurs enfichables (1) selon l'une des revendications précédentes, **caractérisé en ce que** l'au moins un élément de codage (9) est de configuration symétrique en miroir ou symétrique ponctuelle.

13. Élément de codage (9) pour un arrangement de connecteurs enfichables (1) selon l'une des revendications précédentes, **caractérisé en ce que** l'élément de codage (9) comporte un contour de guidage destiné à l'accueil avec possibilité de coulissement linéaire sur un connecteur enfichable (2) et un connecteur enfichable homologue (3) de l'arrangement de connecteurs enfichables (1) et au moins deux éléments de liaison (13a, 13b ; 20 ; 30) espacés l'un de l'autre destinés à la liaison amovible par complémentarité de formes et/ou par adhérence avec un élément de liaison (11a, 11b ; 22 ; 31) respectivement associé d'un connecteur enfichable (2) ou d'un connecteur enfichable homologue (3).

14. Élément de codage (9) selon la revendication 13, **caractérisé en ce que** les éléments de liaison (13a, 13b) de l'élément de codage (9) sont réalisés sous la forme de languettes d'enclenchement aux extrémités (12a, 12b) libres opposées l'une à l'autre pour s'enfoncer dans une poche d'accueil (10) associée d'un connecteur enfichable (2) ou d'un connecteur enfichable homologue (3) et pour une liaison par complémentarité de formes et/ou par adhérence avec au moins une cavité d'enclenchement de la poche d'accueil (10) ou d'une partie en saillie d'enclenchement et comportent des parties en saillie d'enclenchement (18), des éclisses d'enclenchement ou des crochets d'enclenchement qui dépassent latéralement.

15. Élément de codage (9) selon l'une des revendications 13 ou 14, **caractérisé en ce que** l'élément de codage (9) comporte sur des surfaces latérales mutuellement opposées une rainure qui s'étend dans le sens de la projection longitudinale (L) de l'élément de codage (9), laquelle est dotée de parois (19) inclinées ou courbes destinées à cheminer l'une sur l'autre.

16. Élément de codage (9) selon l'une des revendications 13 à 15, **caractérisé en ce que** l'élément de codage (9) comporte deux ergots de maintien (20) sur les côtés diamétralement opposés, les paires d'ergots de maintien (20) sur une paroi latérale (19) étant à chaque fois décalés en hauteur et aussi disposés décalés l'un par rapport à l'autre dans le sens de la projection longitudinale (L) de l'élément de codage (9).

17. Élément de codage (9) selon l'une des revendications 13 à 16, **caractérisé en ce que** l'élément de codage (9) comporte respectivement une rainure d'arrêt (30) sur son côté supérieur et sur son côté inférieur diamétralement opposé, laquelle s'étend dans le sens de la projection longitudinale (L) de l'élément de codage (9).

18. Élément de codage (9) selon l'une des revendications 13 à 17, **caractérisé en ce que** l'élément de codage (9) est de configuration symétrique en miroir ou symétrique ponctuelle.

19. Procédé de codage d'un arrangement de connecteurs enfichables (1) selon l'une des revendications 1 à 12 avec au moins un élément de codage (9), **caractérisé par** les étapes suivantes :
- liaison amovible par complémentarité de formes et/ou par adhérence de l'au moins un élément de codage (9) au connecteur enfichable (2) ;
- emboîtement du connecteur enfichable (2) avec un connecteur enfichable homologue (3) et
- séparation de la liaison d'au moins un élément de codage (9) choisi avec le connecteur enfichable (2), décalage de l'élément de codage (9) choisi en direction du connecteur enfichable homologue (3) et liaison amovible par complémentarité de formes et/ou par adhérence de l'au moins un élément de codage (9) choisi avec le connecteur enfichable homologue (3).
